# FASCICULE DE BREVET EUROPEEN

(11) **EP 4 366 896 B1**
(45) Date de publication et mention de la délivrance du brevet: **09.07.2025**
(21) Numéro de dépôt: 22730960.6
(22) Date de dépôt: 17.05.2022
(51) Int. Cl.: B21J 15/26, B21J 15/32

(54) **MACHINE DE RIVETAGE ET PROCEDE CORRESPONDANT**
NIETMASCHINE UND ENTSPRECHENDES VERFAHREN
RIVETING MACHINE AND CORRESPONDING METHOD

(30) Priorité: 07.07.2021 FR 2107359
(43) Date de publication de la demande: 15.05.2024
(73) Titulaire: Cybermeca, 85200 Fontenay-le-Comte (FR)
(72) Inventeur: LEDOUX, Didier, 85200 Fontenay Le Comte (FR)
(74) Mandataire: Ipsilon
(86) Numéro de dépôt international: PCT/FR2022/050932
(87) Numéro de publication internationale: WO 2023/281169

(56) Documents cités:
- WO-A1-2017/102668
- DE-A1- 10 021 781
- DE-A1- 19 516 345
- DE-A1- 19 905 527
- DE-A1- 4 335 318
- DE-C- 459 683
- DE-C- 589 134
- IT-A1- UB20 152 664
- JP-U- H0 654 441

## Description

### DOMAINE DE L'INVENTION

La présente invention concerne de manière générale le rivetage de pièces, notamment le rivetage de pièces aéronautiques, telles que des tôles de fuselage.

### ART ANTERIEUR

Pour riveter des pièces, telles que des tôles, il est connu d'utiliser une machine de rivetage qui comprend un serre-tôle supérieur et un serre-tôle inférieur pour permettre de serrer les pièces à riveter en vue de leur perçage puis de leur rivetage.

La machine de rivetage comprend une bouterolle inférieure qui est destinée à coopérer avec une bouterolle supérieure pour écraser un rivet disposé à l'intérieur de l'orifice percé à travers les pièces à riveter.

La bouterolle supérieure sert d'outil de maintien et de mise en place de rivet dans l'orifice percé. La bouterolle inférieure sert d'outil de poussée et est actionnée pour exercer un effort sur le rivet en direction de la bouterolle supérieure et ainsi écraser le rivet dans l'orifice percé des pièces à riveter.

Pour déplacer la bouterolle supérieure de manière à amener le rivet dans l'orifice percé, et maintenir la bouterolle supérieure en position en regard de la bouterolle inférieure, il est connu d'utiliser des systèmes de vérins.

Cependant, le rivetage de pièces, notamment dans le domaine aéronautique, peut nécessiter de déplacer la bouterolle supérieure (descente et remontée) sur une grande distance, notamment lorsque des obstacles sont présents à proximité de la zone à riveter.

Pour obtenir une grande course de déplacement de la bouterolle supérieure, en utilisant une machine du type de celles connues de l'état de la technique, on constate qu'il faudrait remplacer le système de vérin de la machine par un autre système de vérin de dimensionnement plus important, ce qui augmenterait l'encombrement de la machine.

Le document IT UB20 152664 A1 décrit une riveteuse comprenant un châssis équipé d'un élément de guidage d'une tige d'insertion mobile entre une première position de repos et une deuxième position d'insertion, la tige d'insertion étant actionnée entre sa première et sa seconde position par un moteur électrique.

La présente invention a pour but de proposer une nouvelle machine et un nouveau procédé de rivetage permettant de pallier tout ou partie des problèmes exposés ci-dessus.

### RESUME DE L'INVENTION

A cet effet, l'invention a pour objet une machine de rivetage permettant de riveter deux pièces, telles que des tôles, entre elles. La machine comprend :
- un système de motorisation, par exemple un moteur pas à pas associé à un réducteur, comprenant un arbre de sortie;
- un ensemble de bielles articulées entre elles, comprenant une première bielle montée solidaire en rotation de l'arbre de sortie du système de motorisation, et une deuxième bielle articulée à la première bielle;
- un coulisseau articulé à la deuxième bielle et muni à son extrémité opposée à celle articulée à la deuxième bielle, d'un outil de maintien et de mise en place de rivet, appelé bouterolle supérieure;
- un dispositif de guidage configuré pour guider le déplacement du coulisseau selon un axe de guidage;
- un élément de poussée, appelé bouterolle inférieure, déplaçable selon une direction parallèle à l'axe de guidage du dispositif de guidage pour coopérer avec la bouterolle supérieure de manière à écraser le rivet, lorsque ledit rivet est disposé à l'intérieur d'un orifice percé à travers les pièces à riveter, entre lesdites bouterolles inférieure et supérieure; et
- une unité de pilotage configurée pour faire tourner l'arbre de sortie du système de motorisation de manière à faire passer les bielles du système de bielles d'une position repliée à une position déployée dans laquelle les bielles sont alignées selon un axe qui coupe l'axe de l'arbre de sortie du système de motorisation.

Un tel agencement permet à l'alignement des bielles, et à l'arbre de sortie du système de motorisation, de résister à l'effort de poussée appliqué au rivet et que subit la bouterolle supérieure qui forme outil de contre-appui, de manière fiable sans risque de repli intempestif des bielles, ce qui permet ainsi d'obtenir un écrasement fiable du rivet par poussée de la bouterolle inférieure en direction de la bouterolle supérieure, même pour un effort important.

La machine de rivetage selon l'invention peut aussi comporter une ou plusieurs des caractéristiques suivantes prises dans toute combinaison techniquement admissible.

Selon un mode de réalisation, la machine comprend un serre-tôle supérieur et un serre-tôle inférieur permettant de serrer les pièces à riveter l'une contre l'autre, le serre-tôle supérieur présentant une ouverture pour le positionnement du rivet porté la bouterolle supérieure dans un orifice percé à travers les pièces à riveter, le serre-tôle inférieur présentant une ouverture pour le passage de la bouterolle inférieure et permettre ainsi l'écrasement du rivet.

Selon un mode de réalisation, le serre-tôle supérieur, qui présente une section de préférence de forme générale rectangulaire, est monté pivotant autour de l'axe du coulisseau, pour permettre audit serre-tôle supérieur d'être déplacé le long d'une partie saillante de la pièce à riveter, du côté de laquelle se situe le serre-tôle supérieur, sans interférence avec cette partie saillante.

Selon un mode de réalisation, le nombre de bielles de l'ensemble de bielles est égal à deux.

Selon un mode de réalisation, la première bielle présente une extrémité à travers laquelle un orifice est ménagé, et l'arbre de sortie du système de motorisation s'étend à travers ledit orifice de l'extrémité de la première bielle.

Selon un mode de réalisation, la première bielle présente un axe longitudinal médian qui est sécant avec l'axe de l'arbre de sortie du système de motorisation longitudinal.

Selon un mode de réalisation, le dispositif de guidage présente un orifice traversant dans lequel est engagé le coulisseau, l'axe de l'orifice traversant étant l'axe de guidage du coulisseau.

Selon un mode de réalisation, l'axe d'alignement des bielles à l'état déployé est parallèle, de préférence coaxial, avec l'axe de déplacement de la bouterolle inférieure qui passe par le centre de la bouterolle inférieure.

Selon un mode de réalisation, pour le passage des bielles de la position repliée à la position déployée, l'angle de rotation du système de motorisation est compris entre 20° et 180°.

L'invention concerne également un procédé de rivetage à l'aide d'une machine selon l'un quelconque des modes de réalisation précédents, dans lequel le procédé comprend les étapes suivantes :
- positionner deux pièces, à riveter l'une avec l'autre, entre la bouterolle inférieure et la bouterolle supérieure;
- un orifice étant percé à travers les deux pièces pour l'introduction d'un rivet tenu par la bouterolle supérieure, actionner le système de motorisation de manière à faire passer les bielles du système de bielles de ladite position repliée à la position déployée dans laquelle les bielles sont alignées selon un axe coaxial avec l'axe de déplacement de la bouterolle inférieure, le passage des bielles de la position repliée à la position déployée entrainant la descente de la bouterolle supérieure, et l'amenée du rivet dans l'orifice de perçage ménagé à travers les deux pièces à riveter; et
- déplacer la bouterolle inférieure vers la bouterolle supérieure pour écraser le rivet.

### BREVE DESCRIPTION DES DESSINS

D'autres caractéristiques et avantages de l'invention ressortiront encore de la description qui suit, laquelle est purement illustrative et non limitative et doit être lue en regard des dessins annexés, sur lesquels :
- [Fig. 1] la Figure 1 est une vue en perspective d'une machine de rivetage selon un mode de réalisation de l'invention ;
- [Fig. 2] la Figure 2 est une vue en perspective d'une partie de la machine de rivetage de la Figure 1 qui comprend un système de motorisation auquel est couplé un ensemble de bielles articulé à un coulisseau qui est muni d'une bouterolle supérieure et dont le déplacement est guidé par un dispositif de guidage, l'ensemble de bielles étant en position repliée ;
- [Fig. 2A] la Figure 2A est une vue d'une partie de la machine de rivetage de la Figure 1, en vue de face du système de motorisation ;
- [Fig. 2B] la Figure 2B est une vue d'une partie de la machine de rivetage de la Figure 1, en coupe axiale du système de motorisation ;
- [Fig. 3] la Figure 3 est une vue en coupe d'une partie de la machine de rivetage de la Figure 1, montrant deux pièces à riveter serrées entre un serre-tôle inférieur et un serre-tôle supérieur, en position haute de la bouterolle supérieure qui porte un rivet, et en position basse de la bouterolle inférieure ;
- [Fig. 4] la Figure 4 est une vue des éléments de la Figure 2 en cours de déploiement de l'ensemble de bielles, entrainant une descente du coulisseau le long du dispositif de guidage ;
- [Fig. 5] la Figure 5 est une vue des éléments de la Figure 4 à l'état déployé de l'ensemble de bielles de sorte que la bouterolle supérieure est en position basse ;
- [Fig. 6] la Figure 6 reprend les éléments de la Figure 3, en position basse de la bouterolle supérieure de sorte que le rivet est inséré dans un orifice percé à travers la pièce à riveter, la bouterolle inférieure étant en position basse ;
- [Fig. 7] la Figure 7 reprend les éléments de la Figure 6, la bouterolle inférieure étant déplacée en position haute pour écraser le rivet maintenu par la bouterolle supérieure dans l'orifice percé à travers les pièces à riveter ;
- [Fig. 8] la Figure 8 est une vue en coupe d'une partie d'une machine de rivetage selon un autre mode de réalisation de l'invention, pour lequel le serre-tôle supérieur est mobile à pivotement autour d'un axe parallèle à l'axe de déplacement en monte et baisse de la bouterolle supérieure, la Figure 8 montrant la bouterolle supérieure en position haute de sorte que le rivet n'est pas encore introduit dans l'orifice percé à travers les pièces à riveter ;
- [Fig. 9] la Figure 9 reprend les éléments de la Figure 8, en position basse de la bouterolle supérieure de sorte que le rivet est introduit dans l'orifice percé à travers les pièces à riveter ;
- [Fig. 10] la Figure 10 est un logigramme illustrant des étapes d'un procédé selon un mode de réalisation de l'invention.

### DESCRIPTION DETAILLEE

Le concept de l'invention est décrit plus complètement ci-après avec référence aux dessins joints, sur lesquels des modes de réalisation du concept de l'invention sont montrés. Sur les dessins, la taille et les tailles relatives des éléments peuvent être exagérées à des fins de clarté. Des numéros similaires font référence à des éléments similaires sur tous les dessins. Cependant, ce concept de l'invention peut être mis en œuvre sous de nombreuses formes différentes et ne devrait pas être interprété comme étant limité aux modes de réalisation exposés ici. Au lieu de cela, ces modes de réalisation sont proposés de sorte que cette description soit complète, et communiquent l'étendue du concept de l'invention aux hommes du métier.

Une référence dans toute la spécification à « un mode de réalisation » signifie qu'une fonctionnalité, une structure, ou une caractéristique particulière décrite en relation avec un mode de réalisation est incluse dans au moins un mode de réalisation de la présente invention. Ainsi, l'apparition de l'expression « dans un mode de réalisation » à divers emplacements dans toute la spécification ne fait pas nécessairement référence au même mode de réalisation. En outre, les fonctionnalités, les structures, ou les caractéristiques particulières peuvent être combinées de n'importe quelle manière appropriée dans un ou plusieurs modes de réalisation.

En référence aux figures, on a représenté une machine 1 de rivetage permettant de riveter deux pièces 81, 82, telles que des tôles. La machine permet de réaliser l'opération de rivetage avec une grande course de déplacement de la bouterolle supérieure, par exemple 200 millimètres. La machine de rivetage permet d'appliquer un effort de poussée élevé sur le rivet, par exemple de l'ordre de 100 daN à 10 000 daN, adapté notamment à des applications de type aéronautique.

L'effort de poussée est appliqué sur le rivet par déplacement de la bouterolle inférieure et la bouterolle supérieure sert de contre-appui. Dans le prolongement de la bouterolle supérieure 5, l'ensemble formé du coulisseau 4, du système de bielles 3 et du système de motorisation 2 est agencé, comme détaillé ci-après, de manière à reprendre l'effort de poussée de manière fiable, sans risque d'un repli des bielles et d'une rotation de l'arbre de sortie de la motorisation.

L'utilisation d'un système de motorisation 2 sur l'axe duquel est monté un système de bielles 3 permet d'effectuer par simple rotation, par exemple de l'ordre d'un quart de tour, des montées et descentes de la bouterolle supérieure à une cadence élevée, par exemple 0.2 seconde pour un cycle de descente et montée.

Avantageusement, la machine inclut un outil de perçage pour percer un orifice à travers les pièces à riveter dans lequel le rivet peut ensuite être amené par la bouterolle supérieure.

### Machine de rivetage

La machine de rivetage comprend un ensemble supérieur qui comprend une bouterolle supérieure 5 raccordée, par un coulisseau et un système de bielles 3, à un système de motorisation 2.

La machine de rivetage comprend aussi un ensemble inférieur qui comprend une bouterolle inférieure 9 déplaçable, de préférence verticalement, en direction de la bouterolle supérieure pour pouvoir exercer un effort de poussée sur un rivet positionné dans un orifice percé dans les pièces à riveter, de sorte que le rivet est écrasé entre la bouterolle inférieure et la bouterolle supérieure.

Dans l'exemple illustré à la Figure 1, la machine de rivetage présente en particulier un châssis en forme de C, la partie supérieure du C portant ledit système de motorisation qui permet de déplacer la bouterolle supérieure à l'aide du système de bielles 3, et la partie inférieure du C portant la bouterolle inférieure. Les pièces à riveter sont positionnées dans l'ouverture du C. Lors du rivetage, les pièces 81, 82 à riveter sont maintenues pressées l'une contre l'autre par un serre-tôle supérieur 110 et un serre-tôle inférieur 120 comme visible à la Figure 3.

### Ensemble supérieur

Comme illustré aux figures 2A et 2B, le système de motorisation 2 présente un arbre de sortie 21 d'axe A2. L'arbre de sortie 21 s'étend de préférence horizontalement. Avantageusement, le système de motorisation comprend un ensemble moto-réducteur. Le moteur est de préférence un moteur pas à pas.

La machine comprend aussi un ensemble 3 de bielles articulées entre elles. Une première bielle 31 présente une extrémité qui est montée solidaire en rotation de l'arbre de sortie 21 du système de motorisation 2, et une deuxième bielle 32 est articulée à l'autre extrémité de la première bielle 31.

Un coulisseau 4 est articulé à la deuxième bielle 32 et muni, à son extrémité opposée à celle articulée à la deuxième bielle 32, de la bouterolle 5 supérieure.

Selon un mode de réalisation, la première bielle 31 est fixée à l'arbre de sortie 21 du système de motorisation 2 par frettage sur l'arbre de sortie 21 du système de motorisation 2.

Selon un aspect particulier, l'extrémité de la bielle 31 présente un orifice traversant pour son montage sur l'arbre de sortie 21. Dans l'exemple illustré plus particulièrement aux Figures 2 et 2B, l'extrémité de la bielle 31 est montée solidaire de l'arbre de sortie 21 par l'intermédiaire d'une pièce de montage 23, elle-même montée par frettage sur l'arbre de sortie 21. La bielle 31 est ainsi solidaire en rotation de l'arbre de sortie 21 du système de motorisation.

Comme illustré à la Figure 2A, l'axe A31 longitudinal médian de la première bielle 31 est sécant avec l'axe A2 de l'arbre de sortie 21 du système de motorisation 2 longitudinal.

L'axe d'articulation A3132 des bielles est parallèle à l'axe A2 de l'arbre de sortie 21 du système de motorisation. De même l'axe d'articulation A34 du coulisseau 4 à la bielle 32 est parallèle à l'axe A2 de l'arbre de sortie 21 du système de motorisation.

La machine comprend un dispositif de guidage 6 qui permet de guider le coulisseau 4. Dans l'exemple illustré aux figures, le dispositif de guidage 6 présente un orifice traversant dans lequel est engagé le coulisseau 4. Le coulisseau 4 est ainsi guidé à coulissement par le dispositif de guidage 6 selon une direction perpendiculaire à l'axe de l'arbre de sortie 21 du système de motorisation 2. Dans l'exemple illustré aux figures, le coulisseau 4 peut ainsi coulisser verticalement.

Avantageusement, l'ensemble du système de motorisation, des bielles avec coulisseau, et du dispositif de guidage, est monté sur un chariot déplaçable le long d'un rail de guidage selon un axe parallèle à l'axe de l'arbre de sortie du système de motorisation 2. Selon un aspect particulier, le rail de guidage est fixé sur un support déplaçable verticalement, et éventuellement horizontalement.

### Ensemble inférieur

La bouterolle 9 inférieure forme un élément de poussée déplaçable, de préférence verticalement, vers la bouterolle 5 supérieure et apte à coopérer avec la bouterolle 5 supérieure pour écraser le rivet 7, lorsque ledit rivet est disposé à l'intérieur d'un orifice 87 percé à travers les pièces 81, 82 à riveter, entre lesdites bouterolles 5, 9 inférieure et supérieure (Figures 6-7).

Comme rappelé ci-avant, les pièces 81, 82 à riveter sont maintenues serrées l'une contre l'autre à l'aide d'un serre-tôle inférieur 120 et d'un serre-tôle supérieur 110.

La rotation du système de motorisation 2 entraine en déplacement le coulisseau 4 le long du dispositif de guidage 6, par l'intermédiaire du passage des bielles 31, 32 d'une position repliée (Figures 1-4) à une position déployée (Figures 5-6), et inversement.

Comme visible à la Figure 5, en position déployée, les bielles 31, 32 sont alignées selon un axe A3 coaxial à l'axe A6 de guidage 6 du dispositif de guidage, c'est-à-dire l'axe longitudinal A4 du coulisseau 4, qui correspond aussi à l'axe A1 de poussée de la bouterolle 9 inférieure. L'axe A3 correspond à l'axe longitudinal médian des bielles à l'état déployé.

L'axe A2 de l'arbre de sortie 21 du système de motorisation 2 et l'axe A3 d'alignement des bielles en position déployée, qui correspond aussi à l'axe de poussée A1 de la bouterolle inférieure, sont coplanaires. Un tel agencement permet à l'alignement des bielles 31, 32 et à l'arbre de sortie 21 du système de motorisation 2 de reprendre l'effort de poussée de la bouterolle 9 inférieure, de manière fiable sans risque de repli intempestif des bielles, et permet ainsi d'obtenir un écrasement fiable du rivet 7 par poussée de la bouterolle inférieure 9 en direction de la bouterolle supérieure 5, même pour un effort important.

En position repliée des bielles comme illustré aux Figures 1-4, le coulisseau est en position haute. Le passage en position déployée des bielles permet de déplacer le coulisseau vers le bas et ainsi de faire descendre la bouterolle supérieure 5, pour amener le rivet 7 dans l'orifice de perçage 87 ménagé à travers les deux pièces 81, 82 à riveter.

Dans l'exemple illustré aux figures, la direction d'amenée et de poussée sur le rivet est verticale.

L'utilisation d'un ensemble de bielles entre le système de motorisation et la bouterolle supérieure, permet de déplacer la bouterolle supérieure sur une grande course qui est fonction de la longueur des bielles. Les bielles étant des éléments allongés, tels que des tiges, leur encombrement en largeur est limité, de sorte que la machine peut être aisément conçue pour permettre le débattement des bielles, tout en conservant un encombrement limité de la machine.

### Serre-tôle supérieur et serre-tôle inférieur

Comme illustré aux Figures 1 à 7, la machine comprend un serre-tôle supérieur 110 et un serre-tôle inférieur 120 permettant de serrer les pièces 81, 82 à riveter l'une contre l'autre.

Le serre-tôle supérieur 110 présente une ouverture pour le positionnement du rivet 7 porté la bouterolle supérieure 5 dans un orifice percé à travers les pièces 81, 82 à riveter.

Le serre-tôle inférieur 120 présente une ouverture pour le passage de la bouterolle inférieure 9 et permettre ainsi l'écrasement du rivet 7 contre la bouterolle supérieure 5, dans l'orifice percé à travers les pièces 81, 82 à riveter. La bouterolle inférieure 9 est déplaçable selon l'axe A1, de préférence vertical, pour pousser sur le rivet et ainsi l'écraser tandis que la bouterolle supérieure, et l'ensemble associé formé du coulisseau, des bielles et de l'arbre moteur reprennent l'effort de poussée de la bielle inférieure.

Selon un mode de réalisation particulier illustré aux Figures 8 et 9, le serre-tôle supérieur, référencé 110', est monté pivotant autour d'un axe parallèle, de préférence coaxial, à l'axe A4 du coulisseau 4, qui correspond aussi à l'axe A1 de déplacement de la bouterolle inférieure (ou encore l'axe de l'orifice percé dans les pièces à riveter).

Le pivotement du serre-tôle supérieur 110' sur lui-même permet audit serre-tôle supérieur 110' d'être déplacé le long d'une partie saillante 81A de la pièce 81 à riveter, du côté de laquelle se situe le serre-tôle supérieur 110', sans interférence avec cette partie saillante 81A.

Le serre-tôle supérieur 110' présente une section de préférence de forme générale rectangulaire et allongée selon l'axe A1.

### Procédé

La machine 1 de rivetage présentée ci-dessus permet de mettre en œuvre un procédé de rivetage dont un exemple de réalisation est proposé ci-dessous en lien avec la Figure 10.

Les bielles 31, 32 sont en position repliée de sorte que la bouterolle supérieure 5 est en position haute. La bouterolle supérieure 5 est positionnée au-dessus d'un orifice percé à travers les deux pièces 81, 82 à riveter.

Pour introduire le rivet 87 dans un orifice percé à travers les pièces 81, 82 à riveter, le système de motorisation 2 est alimenté pour tourner dans le sens d'un déploiement des bielles (étape 1010), de préférence de l'ordre d'un quart de tour.

La rotation du système de motorisation 2 entraine ainsi en déplacement le coulisseau 4 le long de de la zone de guidage du dispositif de guidage 6, qui est un orifice traversant dans l'exemple illustré aux figures, dans le sens d'une descente (verticale) de la bouterolle supérieure 5.

A l'étape 1020, la bouterolle inférieure 9 est déplacée vers la bouterolle supérieure 5 pour pousser sur le rivet 7 et l'écraser, l'effort de poussée étant repris par l'ensemble formé de la bouteille supérieure 5, du coulisseau 4, de l'ensemble de bielles 3 et de l'arbre de sortie 21 du système de motorisation.

Le système de motorisation 2 et les déplacements des différents éléments, tels que la bouterolle inférieure 9, et, selon le mode de réalisation choisi, la rotation du serre-tôle supérieur 110', peuvent être commandés par une unité de pilotage 100 (Figure 1).

L'unité de pilotage 100 peut se présenter sous la forme d'un processeur et d'une mémoire de données dans laquelle sont stockées des instructions informatiques exécutables par ledit processeur, ou encore sous la forme d'un microcontrôleur.

Autrement dit, les fonctions et étapes décrites peuvent être mise en œuvre sous forme de programme informatique ou via des composants matériels (p. ex. des réseaux de portes programmables). En particulier, les fonctions et étapes opérées par l'unité de pilotage, notamment pour la commande d'actionnement de la bouterolle inférieure, pour la commande du système de motorisation, de moteur(s) associé au(x) chariot(s) de déplacement de l'ensemble qui porte le système de motorisation auquel est couplé la bouterolle supérieure et le dispositif de guidage à coulissement, et pour la commande éventuelle de la rotation du serre-tôle supérieur, peuvent être réalisées par des jeux d'instructions ou modules informatiques implémentés dans un processeur ou contrôleur ou être réalisées par des composants électroniques dédiés ou des composants de type FPGA ou ASIC. Il est aussi possible de combiner des parties informatiques et des parties électroniques.

L'unité de pilotage est ainsi une unité électronique et/ou informatique. Lorsqu'il est précisé que ladite unité est configurée pour réaliser une opération donnée, cela signifie que l'unité comprend des instructions informatiques et les moyens d'exécution correspondants qui permettent de réaliser ladite opération et/ou que l'unité comprend des composants électroniques correspondants.

L'invention n'est pas limitée aux modes de réalisation illustrés dans les dessins.

De plus, le terme « comprenant » n'exclut pas d'autres éléments ou étapes. En outre, des caractéristiques ou étapes qui ont été décrites en référence à l'un des modes de réalisation exposés ci-dessus peuvent également être utilisées en combinaison avec d'autres caractéristiques ou étapes d'autres modes de réalisation exposés ci-dessus.

## Revendications

1. Machine (1) de rivetage permettant de riveter deux pièces (81, 82), telles que des tôles, entre elles, la machine comprenant :
- un système de motorisation (2), par exemple un moteur pas à pas associé à un réducteur, comprenant un arbre de sortie (21);
- un ensemble (3) de bielles articulées entre elles,
**caractérisée en ce que** ledit ensemble (3) de bielles comprend une première bielle (31) montée solidaire en rotation de l'arbre de sortie (21) du système de motorisation (2), et une deuxième bielle (32) articulée à la première bielle (31);
et **en ce que** ladite machine comprend en outre :
- un coulisseau (4) articulé à la deuxième bielle (32) et muni à son extrémité opposée à celle articulée à la deuxième bielle, d'un outil de maintien et de mise en place de rivet, appelé bouterolle (5) supérieure;
- un dispositif de guidage (6) configuré pour guider le déplacement du coulisseau (4) selon un axe de guidage (A6);
- un élément de poussée, appelé bouterolle (9) inférieure, déplaçable selon une direction parallèle à l'axe de guidage (A6) du dispositif de guidage pour coopérer avec la bouterolle (5) supérieure de manière à écraser le rivet (7), lorsque ledit rivet est disposé à l'intérieur d'un orifice (87) percé à travers les pièces (81, 82) à riveter, entre lesdites bouterolles inférieure et supérieure; et
- une unité de pilotage (100) configurée pour faire tourner l'arbre de sortie (21) du système de motorisation (2) de manière à faire passer les bielles (31, 32) du système de bielles (3) d'une position repliée à une position déployée dans laquelle les bielles (31, 32) sont alignées selon un axe (A3) qui coupe l'axe (A2) de l'arbre de sortie (21) du système de motorisation (2).

2. Machine selon la revendication 1, dans laquelle la machine comprend un serre-tôle supérieur (110, 110') et un serre-tôle inférieur (120) permettant de serrer les pièces (81, 82) à riveter l'une contre l'autre, le serre-tôle supérieur (110, 110') présentant une ouverture pour le positionnement du rivet (7) porté la bouterolle supérieure (5) dans un orifice percé à travers les pièces (81, 82) à riveter, le serre-tôle inférieur (120) présentant une ouverture pour le passage de la bouterolle inférieure (9) et permettre ainsi l'écrasement du rivet (7).

3. Machine selon la revendication 2, dans laquelle le serre-tôle supérieur (110'), qui présente une section de préférence de forme générale rectangulaire, est monté pivotant autour de l'axe (A4) du coulisseau (4), pour permettre audit serre-tôle supérieur (110') d'être déplacé le long d'une partie saillante (81A) de la pièce (81) à riveter, du côté de laquelle se situe le serre-tôle supérieur (110'), sans interférence avec cette partie saillante (81A).

4. Machine selon l'une quelconque des revendications précédentes, dans laquelle le nombre de bielles de l'ensemble de bielles (3) est égal à deux.

5. Machine selon l'une quelconque des revendications précédentes, dans laquelle la première bielle (31) présente une extrémité à travers laquelle un orifice est ménagé, et l'arbre de sortie (21) du système de motorisation (2) s'étend à travers ledit orifice de l'extrémité de la première bielle (31).

6. Machine selon l'une quelconque des revendications précédentes, dans laquelle la première bielle (31) présente un axe (A31) longitudinal médian qui est sécant avec l'axe (A2) de l'arbre de sortie (21) du système de motorisation (2) longitudinal.

7. Machine selon l'une quelconque des revendications précédentes, dans laquelle le dispositif de guidage (6) présente un orifice traversant dans lequel est engagé le coulisseau (4), l'axe de l'orifice traversant étant l'axe de guidage (A6) du coulisseau.

8. Machine selon l'une quelconque des revendications précédentes, dans laquelle l'axe d'alignement (A3) des bielles à l'état déployé est parallèle, de préférence coaxial, avec l'axe (A1) de déplacement de la bouterolle inférieure (9) qui passe par le centre de la bouterolle inférieure (9).

9. Machine selon l'une quelconque des revendications précédentes, dans laquelle, pour le passage des bielles (31, 32) de la position repliée à la position déployée, l'angle de rotation du système de motorisation est compris entre 20° et 180°.

10. Procédé de rivetage à l'aide d'une machine selon l'une quelconque des revendications précédentes, dans lequel le procédé comprend les étapes suivantes :
- positionner deux pièces (81, 82), à riveter l'une avec l'autre, entre la bouterolle (9) inférieure et la bouterolle (5) supérieure;
- un orifice (87) étant percé à travers les deux pièces (81, 82) pour l'introduction d'un rivet (7) tenu par la bouterolle supérieure (5), actionner le système de motorisation (2) de manière à faire passer les bielles (31, 32) du système de bielles (3) de ladite position repliée à la position déployée dans laquelle les bielles sont alignées selon un axe (A3) coaxial avec l'axe (A1) de déplacement de la bouterolle inférieure (9), le passage des bielles de la position repliée à la position déployée entrainant la descente de la bouterolle supérieure (5), et l'amenée du rivet (7) dans l'orifice de perçage (87) ménagé à travers les deux pièces (81, 82) à riveter; et
- déplacer la bouterolle inférieure (9) vers la bouterolle supérieure (5) pour écraser le rivet (87).

## Patentansprüche

1. Nietmaschine (1) zum Vernieten zweier Teile (81, 82), wie beispielsweise von Blechen, miteinander, die Maschine umfassend:
- ein Motorisierungssystem (2), beispielsweise einen Schrittmotor, der einem Untersetzungsgetriebe zugeordnet ist, das eine Abtriebswelle (21) umfasst;
- eine Anordnung (3) von miteinander angelenkten Pleuelstangen,
**dadurch gekennzeichnet, dass** die Anordnung (3) von Pleuelstangen eine erste Pleuelstange (31), die drehfest an der Abtriebswelle (21) des Motorisierungssystems (2) angebracht ist, und eine zweite Pleuelstange (32) umfasst, die an der ersten Pleuelstange (31) angelenkt ist;
und dass die Maschine ferner umfasst:
- einen Schlitten (4), der an der zweiten Pleuelstange (32) angelenkt ist und an seinem der zweiten Pleuelstange gegenüberliegenden Ende mit einem Werkzeug zum Halten und Einsetzen von Nieten, der als oberer Nietstempel (5) bezeichnet wird, versehen ist;
- eine Führungsvorrichtung (6), die so konfiguriert ist, dass sie das Versetzen des Schlittens (4) entlang einer Führungsachse (A6) führt;
- ein Schubelement, das als unterer Nietstempel (9) bezeichnet wird und in einer Richtung parallel zu der Führungsachse (A6) der Führungsvorrichtung versetzt werden kann, um mit dem oberen Nietstempel (5) zusammenzuwirken, um den Niet (7) zusammenzudrücken, wenn der Niet in einer durch die zu vernietenden Teile (81, 82) hindurch gebohrten Öffnung (87) zwischen dem unteren und dem oberen Nietstempel angeordnet ist; und
- eine Steuereinheit (100), die so konfiguriert ist, dass sie die Abtriebswelle (21) des Motorisierungssystems (2) dreht, um die Pleuelstangen (31, 32) des Pleuelstangensystems (3) aus einer eingeklappten Position in eine ausgefahrene Position zu bringen, in der die Pleuelstangen (31, 32) entlang einer Achse (A3) ausgerichtet sind, die die Achse (A2) der Abtriebswelle (21) des Motorisierungssystems (2) schneidet.

2. Maschine nach Anspruch 1, wobei die Maschine eine obere Blechklemme (110, 110') und eine untere Blechklemme (120) zum Festklemmen der miteinander zu vernietenden Teile (81, 82) umfasst, wobei die obere Blechklemme (110, 110') eine Öffnung zum Positionieren des in dem oberen Nietstempel(5) gehaltenen Niets (7) in einer durch die zu vernietenden Teile (81, 82) gebohrten Öffnung aufweist, wobei die untere Blechklemme (120) eine Öffnung zum Durchgang des unteren Nietstempels (9) aufweist, um so das Zusammendrücken des Niets (7) zu ermöglichen.

3. Maschine nach Anspruch 2, wobei die obere Blechklemme (110'), die einen vorzugsweise allgemein rechteckigen Querschnitt aufweist, um die Achse (A4) des Schlittens (4) schwenkbar gelagert ist, damit die obere Blechklemme (110') entlang eines vorstehenden Abschnitts (81A) des zu vernietenden Teils (81), auf dessen Seite sich die obere Blechklemme (110') befindet, ohne Beeinträchtigung dieses vorstehenden Abschnitts (81A) versetzt werden kann.

4. Maschine nach einem der vorhergehenden Ansprüche, wobei die Anzahl der Pleuelstangen der Anordnung von Pleuelstangen(3) gleich zwei ist.

5. Maschine nach einem der vorhergehenden Ansprüche, wobei die erste Pleuelstange (31) ein Ende aufweist, durch das eine Öffnung ausgebildet ist, und sich die Abtriebswelle (21) des Motorisierungssystems (2) durch die Öffnung des Endes der ersten Pleuelstange (31) erstreckt.

6. Maschine nach einem der vorhergehenden Ansprüche, wobei die erste Pleuelstange (31) eine mittige Längsachse (A31) aufweist, die die Achse (A2) der Abtriebswelle (21) des länglichen Motorisierungssystems (2) schneidet.

7. Maschine nach einem der vorhergehenden Ansprüche, wobei die Führungsvorrichtung (6) eine Durchgangsöffnung aufweist, in die der Schlitten (4) eingreift, wobei die Achse der Durchgangsöffnung die Führungsachse (A6) des Schlittens ist.

8. Maschine nach einem der vorhergehenden Ansprüche, wobei die Ausrichtungsachse (A3) der Pleuelstangen im ausgefahrenen Zustand parallel, vorzugsweise koaxial, zu der Versatzachse (A1) des unteren Nietstempels (9) verläuft, die durch den Mittelpunkt des unteren Nietstempels (9) verläuft.

9. Maschine nach einem der vorhergehenden Ansprüche, wobei zum Bringen der Pleuelstangen (31, 32) aus der eingeklappten in die ausgefahrene Position der Drehwinkel des Motorisierungssystems zwischen 20° und 180° beträgt.

10. Verfahren zum Nieten mit einer Maschine nach einem der vorhergehenden Ansprüche, wobei das Verfahren die folgenden Schritte umfasst:
- Positionieren von zwei miteinander zu vernietenden Teilen (81, 82) zwischen dem unteren Nietstempel (9) und dem oberen Nietstempel (5);
- wobei eine Öffnung (87) durch die beiden Teile (81, 82) hindurch gebohrt ist, um einen Niet (7) einzuführen, der von dem oberen Nietstempel (5) gehalten wird, Betätigen des Motorisierungssystems (2), um die Pleuelstangen (31, 32) des Pleuelstangensystems (3) aus der eingeklappten Position in die ausgefahrene Position zu bringen, in der die Pleuelstangen entlang einer Achse (A3) ausgerichtet sind, die koaxial zu der Versatzachse (A1) des unteren Nietstempels (9) ist, wobei der Übergang der Pleuelstangen aus der eingeklappten Position in die ausgefahrene Position das Absenken des oberen Nietstempels (5) bewirkt und der Niet (7) in die Bohrung (87) eingeführt wird, die durch die beiden zu vernietenden Teile (81, 82) hindurch ausgebildet ist; und
- Versetzen des unteren Nietstempels (9) in Richtung des oberen Nietstempels (5), um den Niet (87) zusammenzudrücken.

## Claims

1. A riveting machine (1) which makes it possible to rivet two parts (81, 82), such as metal plates, to one another, the machine comprising:
- a motorization system (2), for example a step motor which is associated with a reduction gear, comprising an output shaft (21);
- a set (3) of connection rods which are articulated on one another,
**characterized in that** said set (3) of connection rods comprises a first connection rod (31) which is fitted such as to be integral in rotation with the output shaft (21) of the motorization system (2), and a second connection rod (32) which is articulated on the first connection rod (31);
and **in that** said machine also comprises:
- a ram (4) which is articulated on the second connection rod (32), and is provided at its end opposite the one articulated on the second connection rod with a tool for retention of the rivet and putting it into place, known as the upper rivet die (5);
- a guide device (6) which is configured to guide the displacement of the ram (4) along a guide axis (A6);
- a thrust element, known as the lower rivet die (9), which can be displaced in a direction parallel to the guide axis (A6) of the guide device, in order to cooperate with the upper rivet die (5), such as to upset the rivet (7), when said rivet is positioned in the interior of an orifice (87) pierced through the parts (81, 82) to be riveted, between said upper and lower rivet dies; and
- a control unit (100) which is configured to rotate the output shaft (21) of the motorization system (2), such as to make the connection rods (31, 32) of the system of connection rods (3) go from a folded position to a deployed position, in which the connection rods (31, 32) are aligned along an axis (A3) which intersects the axis (A2) of the output shaft (21) of the motorization system (2).

2. The machine as claimed in claim 1, wherein the machine comprises an upper plate clamp (110, 110') and a lower plate clamp (120) making it possible to clamp the parts (81, 82) to be riveted against one another, the upper plate clamp (110, 110') having an opening for the positioning of the rivet (7) carried by the upper rivet die (5) in an orifice pierced through the parts (81, 82) to be riveted, the lower plate clamp (120) having an opening for the passage of the lower rivet die (9), and thus permitting upsetting of the rivet (7).

3. The machine as claimed in claim 2, wherein the upper plate clamp (110'), which has a cross-section preferably with a generally rectangular form, is fitted such as to pivot around the axis (A4) of the ram (4), in order to allow said upper plate clamp (110') to be displaced along a projecting part (81A) of the part (81) to be riveted, on the side of which the upper plate clamp (110') is situated, without interference with this projecting part (81A).

4. The machine as claimed in any one of the preceding claims, wherein number of connection rods of the set of connection rods (3) is equal to two.

5. The machine as claimed in any one of the preceding claims, wherein the first connection rod (31) has an end through which an orifice is provided, and the output shaft (21) of the motorization system (2) extends through said orifice in the end of the first connection rod (31).

6. The machine as claimed in any one of the preceding claims, wherein the first connection rod (31) has a median longitudinal axis (A31) which intersects the axis (A2) of the output shaft (21) of the longitudinal motorization system (2).

7. The machine as claimed in any one of the preceding claims, wherein the guide device (6) has a through-orifice in which the ram (4) is engaged, the axis of the through-orifice being the axis (A6) of guiding of the ram.

8. The machine as claimed in any one of the preceding claims, wherein the axis of alignment (A3) of the connection rods in the deployed state is parallel, and preferably coaxial, with the axis (A1) of displacement of the lower rivet die (9) which passes via the center of the lower rivet die (9).

9. The machine as claimed in any one of the preceding claims, wherein for the passage of the connection rods (31, 32) from the folded position to the deployed position, the angle of rotation of the motorization system is between 20° and 180°.

10. A method for riveting by means of a machine as claimed in any one of the preceding claims, wherein the method comprises the following steps:
- positioning of two parts (81, 82) to be riveted with one another, between the lower rivet die (9) and the upper rivet die (5);
- with an orifice (87) being pierced through the two parts (81, 82) for the introduction of a rivet (7) held by the upper rivet die (5), actuating the motorization system (2) such as to make the connection rods (31, 32) of the system of connection rods (3) go from said folded position to the deployed position, in which the connection rods are aligned along an axis (A3) which is coaxial with the axis (A1) of displacement of the lower rivet die (9), the passage of the connection rods from the folded position to the deployed position giving rise to the descent of the upper rivet die (5), and bringing of the rivet (7) into the piercing orifice (87) provided through the two parts (81, 82) to be riveted; and
- displacing the lower rivet die (9) towards the upper rivet die (5) in order to upset the rivet (87).
